# EUROPÄISCHE PATENTSCHRIFT

(11) **EP 3 550 225 B1**
(45) Veröffentlichungstag und Bekanntmachung des Hinweises auf die Patenterteilung: **26.05.2021**
(21) Anmeldenummer: 19157971.3
(22) Anmeldetag: 19.02.2019
(51) Int. Cl.: F25D 3/10

(54) **VORRICHTUNG ZUM KÜHLEN VON PRODUKTEN**
DEVICE FOR COOLING PRODUCTS
DISPOSITIF DE RÉFRIGÉRATION DE PRODUITS

(30) Priorität: 06.04.2018 DE 102018002750
(43) Veröffentlichungstag der Anmeldung: 09.10.2019
(73) Patentinhaber: Messer France S.A.S., 92156 Suresnes Cedex (FR)
(72) Erfinder: Castel, Jean Michel, 78390 Bois-d'Arcy (FR); Follut, Florian, 69330 Meyzieu (FR); Tebib, Emir, 60330 Le Plessis Belleville (FR)
(74) Vertreter: Münzel, Joachim R.

(56) Entgegenhaltungen:
- DE-A1- 2 659 546
- DE-A1- 4 113 512
- DE-A1-102014 018 981

## Beschreibung

Die Erfindung betrifft eine Vorrichtung zum Kühlen von Produkten, mit einem Zyklon, der ein Gehäuse mit einem kreiszylinderförmigen Hinterabschnitt und einen sich daran anschließenden, konisch zugeformten Vorderabschnitt aufweist, wobei auf der vom Vorderabschnitt entgegengesetzten oberen Stirnseite des Hinterabschnitts ein Deckel mit einer durch diesen konzentrisch hindurchgeführten, im Innern des Zyklons beabstandet vom Deckel mit einer kreisförmigen Gasaustrittsöffnung ausmündenden Gasabzugsleitung angeordnet ist, mit einer an einer Zuleitung für ein kryogenes Kältemittel angeschlossenen Zuführungsdüse, die tangential in den Hinterabschnitt m Bereich der oberen Stirnseite einmündet, und mit mindestens einer in den Hinterabschnitt einmündenden Zuleitung für ein zu kühlendes Produkt.

Flüssige, pastöse oder pulverförmige Produkte, insbesondere Lebensmittel, wie Kuchenfüllungen, Soßen und Marinaden, die bei hohen Temperaturen hergestellt werden, müssen häufig nach ihrer Herstellung schnell gekühlt werden, um beispielsweise die innere Struktur des Produkts zu erhalten oder einem Bakterienwachstum entgegenzuwirken. Eine Kühlung kann beispielsweise mittels elektrisch betriebener, konventioneller Kühlaggregate erfolgen, jedoch ist dies mit einem erheblichen Energieeinsatz verbunden. Als Alternative bietet sich der direkte Kontakt des zu kühlenden Produkts mit einem kryogenen Kältemittel an. Das Kältemittel nimmt einen Teil der Wärme des Produkts auf und verdampft oder sublimiert dabei rückstandsfrei.

Als "kryogene Kältemittel" werden im Folgenden solche flüssigen, festen oder gasförmigen Medien verstanden, die beim Kontakt mit dem zu kühlenden Produkt eine Temperatur von -20°C und darunter aufweisen. Insbesondere handelt es sich bei dem kryogenen Kältemittel um ein verflüssigtes Gas, wie beispielsweise flüssiger Stickstoff, oder um Kohlendioxid in fester oder flüssiger Form.

Bei Verwendung von Kohlendioxid als kryogenem Kältemittel wird dieses üblicherweise in flüssiger Form unter einem Druck von über 5,18 bar abs. herangeführt und an einer Düse, der sogenannten Entspannungsdüse, auf Atmosphärendruck (1 bar) entspannt. Dabei kühlt sich das Kohlendioxid auf eine Temperatur von minus 78,9°C (194 K) ab, wobei ein Gemisch aus Kohlendioxidschnee und kaltem Kohlendioxidgas entsteht. Zumindest die Kohlendioxidpartikel werden anschließend zum Kühlen von Produkten eingesetzt und beispielsweise auf die Oberfläche eines zu kühlenden Produkts aufgetragen oder - im Falle eines flüssigen, pastösen oder pulvrigen Produkts - in das Produkt eingemischt.

Aus der EP 1734 320 A2 ist eine Vorrichtung bekannt, bei dem ein zu kühlendes, pumpfähiges Produkt sowie ein kryogenes Kältemittel, wie beispielsweise Flüssigstickstoff, flüssiges Kohlendioxid, flüssiges Argon oder flüssige Luft, in einem Wirbelschneckenkühler in Kontakt gebracht und innig durchmischt wird. Das Gemisch wird anschließend einer Trenneinrichtung zugeführt, an der das verdampfte kryogene Kältemittel abgezogen wird. Das gekühlte Produkt steht anschließend zur Verarbeitung in weiteren Verfahren oder zur Verpackung bereit.

Aus der WO 2005/053440 A1 ist eine Vorrichtung zum Kühlen flüssiger Produkte bekannt, bei der in einen mit dem zu kühlenden Produkt gefüllten Behälter ein kryogenes Kältemittel, beispielsweise flüssiger Stickstoff oder flüssiges Kohlendioxid eingebracht wird. Das Kältemittel verdampft beim thermischen Kontakt mit dem Produkt und wird an einem Kopfraum des Behälters abgezogen. Nach dem Kühlvorgang wird das gekühlte Produkt über eine vom Boden des Behälters abzweigende Leitung entnommen.

Die WO 2016/060869 A1 betrifft eine Vorrichtung zum Kühlen flüssiger Lebensmittel, wie beispielsweise Soßen. Bei diesem Gegenstand wird das Produkt durch eine Rohrleitung geführt, in die an einer oder mehreren Stellen ein kryogenes Kältemittel, beispielsweise flüssiger Stickstoff, eingetragen wird. Die beschriebene Vorrichtung ist allerdings recht aufwändig im Aufbau, zumal das beim Verdampfen stark expandierende Kältemittel eine druckstabile Ausgestaltung der Rohrleitung erfordert.

In der EP 3 234 485 A1 wird ein Verfahren beschrieben, bei dem ein zu kühlendes Produkt in einem Zyklon mit expandierendem Kohlendioxid in Kontakt gebracht wird. Es bildet sich ein Gemisch aus festen Kohlendioxidpartikeln und dem Produkt, das aus einer im Bodenbereich des Zyklons angeordneten Austrittsöffnung abgezogen wird. Der nur kurze Kontakt von Produkt und Kohlendioxidpartikeln führt allerdings nur zu einer vergleichsweise geringfügigen Abkühlung des Produkts.

Die DE 10 2014 018981 A1 betrifft auch ein Verfahren zur Erzeugung von unterkühltem Kohlendioxidschnee, bei dem flüssiges Kohlendioxid an einer Entspannungsdüse in eine Entspannungskammer eingeleitet wird, wo es unter Entstehung eines Gemisches von Kohlendioxidgas und Kohlendioxidschnee entspannt wird, und anschließend das Gemisch in eine überwiegend aus Kohlendioxidschnee sowie eine überwiegend aus Kohlendioxidgas bestehende Phase getrennt wird.

Der Erfindung liegt daher die Aufgabe zu Grunde, eine effiziente und einfach zu handhabende Möglichkeit zum Kühlen von fließfähigen, insbesondere flüssigen oder pulverförmigen Produkten anzugeben.

Gelöst ist diese Aufgabe durch eine Vorrichtung mit den Merkmalen des Patentanspruchs 1 und durch ein Verfahren unter Verwendung einer erfindungsgemäßen Vorrichtung mit den Merkmalen des Patentanspruchs 5.

Vorteilhafte Ausführungsformen sind in den Unteransprüchen angegeben.

Eine Vorrichtung der eingangs genannten Art und Zweckbestimmung ist erfindungsgemäß also dadurch gekennzeichnet, dass die Austrittsöffnung des Vorderabschnitts mit einer Produktausleitung für gekühltes Produkt strömungsverbunden ist, in der Mittel zum Aufbau eines dem Strömungsdruck des durch die Produktausleitung abströmenden Produkts entgegen wirkenden Gegendrucks angeordnet sind.

Die erfindungsgemäße Vorrichtung umfasst also einen Zyklon, dessen Gehäuse in an sich bekannter Weise einen zylinderförmigen Hinterabschnitt und einen sich daran anschließenden, konisch zugeformten Vorderabschnitt aufweist, der in eine Austrittsöffnung ausmündet. Auf der vom Vorderabschnitt entgegengesetzten Stirnseite des Hinterabschnitts ist ein Deckel mit einer durch diesen hindurchgeführten, im Innern des Zyklons beabstandet vom Deckel mit einer Gasaustrittsöffnung ausmündenden Gasabzugsleitung (auch Tauchrohr genannt) angeordnet. Der Zyklon steht üblicherweise senkrecht, wobei die Austrittsöffnung des Vorderabschnitts nach unten und die Gasaustrittsöffnung nach oben gerichtet ist. In den Hinterabschnitt des Zyklons mündet tangential eine Zuleitung für ein Kältemittel ein, die mit einer stirnseitigen Düsenöffnung ausgerüstet ist. Des Weiteren mündet in den Hinterabschnitt eine Zuleitung zum Zuführen eines zu kühlenden Produkts ein. Beispielsweise mündet die Zuleitung für das Produkt im wesentlichen senkrecht oder in einem spitzen Winkel zur Strömungsrichtung des Kältemittels in den Hinterabschnitt und beabstandet von der Düsenöffnung der Zuleitung für das Kältemittel ein. Um ein Anfrieren des Produkts an den Wänden des Zyklons zu vermeiden, können diese mit einer - beispielsweise elektrischen - Heizeinrichtung ausgerüstet sein.

Im Einsatz der Vorrichtung wird im Zyklon aufgrund der Zuführung des Kältemittels und dessen Entspannung und/oder Verdampfung ein erheblicher Strömungsdruck in Richtung auf die Austrittsöffnung des Vorderabschnitts ausgeübt. Überraschend hat sich nun herausgestellt, dass eine besonders effiziente Abkühlung des Produkts dann erzielt werden kann, wenn gegen diesen Strömungsdruck ein gewisser Gegendruck aufgebaut wird. Die Ursache für die Steigerung der Kühlleistung ist nicht restlos geklärt, möglicherweise führt der Gegendruck zu einer längeren Verweildauer des Produkts im Zyklon und damit zu einer längeren Kontaktzeit mit dem kryogenen Kältemittel. Die Erfindung sieht daher vor, dass in einer sich an die Austrittsöffnung anschließenden Produktausleitung Mittel zum Erzeugen eines solchen Gegendrucks angeordnet sind.

Die Mittel zum Aufbau eines Gegendrucks umfassen dabei Strömungswiderstände innerhalb der Produktausleitung, wie beispielsweise eine Blende oder sonstige Verengung des freien Strömungsquerschnitts. In einer Ausgestaltung umfassen sie ein Drosselventil, mittels dem ein bestimmter zu erzielender Gegendruck eingestellt werden kann. Diese Ausgestaltung empfiehlt sich insbesondere dann, wenn in der Vorrichtung verschiedene Produkte zu kühlen sind und eine bestimmte Kühlleistung, abhängig von Art und Eigenschaften des Produkts, wie beispielsweise Temperatur oder Viskosität und/oder der einzustellenden Temperatur gefordert ist. Das Drosselventil kann auch regelbar ausgestaltet sein und während des Kühlvorgangs einen Gegendruck in Abhängigkeit von einem gemessenen Parameter, wie beispielsweise der ausgangsseitigen Temperatur des Produkts, geregelt werden.

In einer anderen Ausführungsform umfassen die Mittel zum Aufbau des Gegendrucks einen Abschnitt der Produktausleitung, die nach Art eines Siphons ausgebildet ist und zumindest einen geodätisch nach oben verlaufenden Leitungsabschnitt umfasst. Im Betrieb der Vorrichtung bildet sich in dem senkrecht nach oben verlaufenden Leitungsabschnitt eine aus gekühltem Produkt bestehende Säule aus, deren Gewicht (bei flüssigen Produkten: hydrostatischer Druck) als Gegendruck gegen den Strömungsdruck an der Austrittsöffnung des Zyklons wirkt. Selbstverständlich können die Mittel zum Aufbau eines Gegendrucks auch miteinander kombiniert werden, also beispielsweise eine Blende oder ein Drosselventil in der Produktzuleitung mit einem senkrecht nach oben verlaufenden Leitungsabschnitt.

Eine besonders vorteilhafte Ausgestaltung der Erfindung sieht vor dass die Zuleitung für das zu kühlende Produkt derart in den Hinterabschnitt einmündet, dass ein aus ihr entströmender Produktstrom in den Strom des an der Zuführungsdüse eingetragenen Kältemittels gerichtet ist. Dadurch wird bereits unmittelbar nach der Zuführung des Produkts eine innige Durchmischung von Produkt und Kältemittel bewirkt.

Bevorzugt erfolgt dabei der Eintrag des Produkts über eine senkrecht zum Kältemittelstrom einmündende Zuleitung, die beispielsweise durch den Deckel des Hinterabschnitts geführt ist und zumindest mit ihrem Endabschnitt im wesentlichen parallel zu einer Längsachse des Zyklons verläuft. Das Produkt wird in diesem Fall also im wesentlichen senkrecht zur Strömungsrichtung des Kältemittels in den Zyklon eingetragen. Die Zuleitung für das Produkt kann jedoch auch in einem spitzen Winkel in den Hinterabschnitt einmünden, mit jeweils einer Richtungskomponente parallel und senkrecht zum Kältemittelstrom. Im Übrigen kann die Zuleitung für das Produkt mündungsseitig auch mit einer Sprühdüse ausgerüstet sein.

In einer besonders vorteilhaften Ausgestaltung der Erfindung mündet die Zuleitung für das Produkt nicht unmittelbar vor der Zuführungsdüse für das Kältemittel in den Hinterabschnitt aus, sondern axial beabstandet zu dieser. Bevorzugt mündet die Zuleitung für das Produkt 1 cm bis 10 cm vor der Zuführungsdüse in den Hinterabschnitt ein, besonders bevorzugt 2 cm bis 5 cm. Der Produktstrom trifft bei dieser Ausgestaltung auf einen bereits verbreiterten Kältemittelstrom und wird von diesem mitgerissen.

Die Aufgabe der Erfindung wird auch mit einem Verfahren zum Kühlen von Produkten, unter Verwendung einer erfindungsgemäßen Vorrichtung, mit den Merkmalen des Patentanspruchs 5 gelöst. Dabei wird an einer in den Hinterabschnitt
eines Zyklons einmündenden Zuführungsdüse tangential ein kryogenes Kältemittel in den Zyklon eingetragen. Gleichzeitig wird ein zu kühlendes Produkt in einem auf den Strom des eingetragenen Kältemittels gerichteten Produktstrom zugeführt. Das Gemisch aus Kältemittel und Produkt wird im Zyklon getrennt, wobei das Produkt über eine Produktausleitung, die aus einem sich an den Hinterabschnitt anschließenden konisch zugeformten Vorderabschnitt ausmündet, abgeführt wird. Verdampftes Kältemittel wird über eine Gasabzugsleitung im Hinterabschnitt des Zyklons abgeführt.

Erfindungsgemäß wird in der Produktausleitung abströmseitig ein dem Strömungsdruck des abströmenden Produkts entgegenwirkender Gegendruck erzeugt. Der Gegendruck wird mittels geeigneter Mittel auf einen vorgegebenen Wert eingestellt oder in Abhängigkeit von einem gemessenen Wert geregelt. Als Mittel kann beispielsweise ein Drosselventil oder eine Engstelle in der Produktausleitung oder die Aufrechterhaltung einer Flüssigkeitssäule, gegen deren hydrostatischem Druck das Abströmen des gekühlten Produkts zu erfolgen hat, zum Einsatz kommen. Durch das Anlagen des Gegendrucks werden die Strömungsverhältnisse im Innern des Zyklons derart verändert, dass es zu einer längeren Kontaktzeit von Produkt und Kältemittel und damit zu einer effizienteren Kühlung des Produkts kommt.

Der Gegendruck wird auf einen Wert von 0,03 bis 0,2 bar, besonders bevorzugt auf einen Wert zwischen 0,05 und 0,1 bar eingestellt. Als kryogenes Kältemittel kommt bevorzugt flüssiger Stickstoff oder flüssiges Kohlendioxid, das beim Eintritt in den Zyklon zu einem Gemisch aus gasförmigem und festem Kohlendioxid entspannt, zum Einsatz.

Das erfindungsgemäße Verfahren und die erfindungsgemäße Vorrichtung ist zur Kühlung flüssiger, fluidisierter oder pulverförmiger Produkt geeignet. Insbesondere wird die erfindungsgemäße Vorrichtung wird zur Kühlung von Lebensmittelprodukten auf Fett- oder Wasserbasis, insbesondere flüssiger Lebensmittelprodukte, wie beispielsweise Soßen, Suppen oder Säfte, mit oder ohne feste Bestandteile, eingesetzt. Nach der Kühlung in der erfindungsgemäßen Vorrichtung kann das Produkt anschließend weiteren Verarbeitungsschritten oder einer Verpackungseinheit zugeführt werden. Das beim Kühlvorgang entstehende gasförmige Kältemittel, beispielsweise Kohlendioxidgas, wird an der Gasabzugsleitung abgezogen und kann beispielsweise auch zur Vorkühlung des dem Zyklon zugeführten Kältemittels eingesetzt werden.

### Beispiel:

Der Hinterabschnitt des Zyklons einer erfindungsgemäßen Vorrichtung besitze einen Rohrdurchmesser von beispielsweise 250 mm bis 300 mm. In den Hinterabschnitt wird ein wässeriges Produkt mit einem Mengenstrom zwischen 2,5 m³/h eingetragen.
Gleichzeitig wird flüssiges Kohlendioxid als Kältemittel mit einem Mengenstrom von 1,2 t/h eingetragen. In der Produktausleitung wird beispielsweise mittels eines Drosselventils ein Gegendruck zwischen 0,05 bar und 0,1 bar erzeugt. Das am Ausgang der Produktausleitung entnommene Produkt besitzt eine Temperatur, die um bis zu 40°C niedriger ist als die Temperatur des zugeführten Produkts.

Anhand der Zeichnung soll ein Ausführungsbeispiel der Erfindung näher erläutert werden. In schematischen Ansichten zeigen:
Fig. 1: Eine erfindungsgemäße Vorrichtung in einer Schnittansicht längs der Linie I-I in Fig. 2,
Fig. 2: Die Vorrichtung aus Fig. 1 in einer Schnittansicht längs der Linie II-II in Fig. 1,

Die in den Zeichnungen gezeigte Vorrichtung 1 zum Kühlen von Produkten umfasst einen Zyklon 2, dessen Gehäuse in an sich bekannter Weise einen Hinterabschnitt 3 mit kreiszylinderförmigem Querschnitt mit Radius Rz und einen sich daran anschließenden, konisch zugeformten Vorderabschnitt 4 aufweist, der in einer Austrittsöffnung 5 mit Radius Rp ausmündet. Der Zyklon 2 ist aus einem schlecht wärmeleitenden Material, wie Edelstahl oder Titan, gefertigt und kann überdies, hier nicht gezeigt, mit einer thermisch isolierenden Hülle ausgerüstet sein.

Auf seiner dem Vorderabschnitt 4 entgegengesetzten Stirnseite ist der Hinterabschnitt 3 mit einem Deckel 6 abgeschlossen. Eine zylinderförmige Gasabzugsrohr 7 mit Innenradius R_{G}, das in hier nicht gezeigter Weise an einer Gasabzugsleitung angeschlossen ist, ist durch den Deckel 6 mittig hindurchgeführt, wodurch zwischen der Außenwand des Gasabzugsrohrs 7 und der Innenwand des Hinterabschnitts 3 ein Ringraum 8 der Breite B_{R} besteht. Das Gasabzugsrohr 7 ist tief in das Innere des Zyklons 2 hineingeführt und endet mit einer Gasaustrittsöffnung 11 ungefähr in Höhe der Ebene 12 des Übergangs zwischen Hinterabschnitt 3 und Vorderabschnitt 4 des Zyklons 2. Der Hinterabschnitt 3, der Vorderabschnitt 4 und das Gasabzugsrohr 7 sind entlang einer gemeinsamen vertikalen Achse 9 angeordnet, wobei die Austrittsöffnung 5 unten und das Gasabzugsrohr 7 oben am Zyklon 2 angeordnet sind. Beispielsweise beträgt der Radius Rz zwischen 10 cm und 15 cm, der Radius R_{G} zwischen 5 cm und 10 cm und der Radius R_{P} zwischen 5 cm und 10 cm.

In den Hinterabschnitt 3 des Zyklons 2 mündet eine Zuführungsdüse 14 für ein kryogenes Kältemittel ein, die über eine Zuleitung 15 mit einer hier nicht gezeigten Quelle für ein kryogenes Kältemittel strömungsverbunden ist. Bei der Quelle handelt es sich beispielsweise um einen Tank für tiefkalt verflüssigten Stickstoff oder für druckverflüssigtes Kohlendioxid. Ein Endabschnitt der Zuleitung 15, an dessen Stirnseite sich die Zuführungsdüse 14 befindet, ist innerhalb einer tangentialen Zuführungsabschnitts 16 des Zyklons 2 und axial zu diesem angeordnet. Eine Flanschverbindung 17 sorgt für eine gasdichte Verbindung zwischen Zuleitung 15 und Zuführungsabschnitt 16.

Weiterhin ist eine Produktzuleitung 18 vorgesehen, die an einer Austrittsöffnung 19 im Deckel 6 senkrecht oder schräg, mit einer zusätzlichen tangentialen Richtungskomponente, in den Hinterabschnitt 3 einmündet. Die Austrittsöffnung 19 ist so angeordnet, dass sie mit dem Endabschnitt der Zuleitung 15 fluchtet und um einen Abstand D von beispielsweise 2 cm bis 5 cm axial beabstandet vor der Zuführungsdüse 14 ausmündet.

An die Austrittsöffnung 5 des Vorderabschnitts 4 schließt sich eine Produktausleitung 20 zum Abführen von gekühltem Produkt an, die im hier gezeigten Ausführungsbeispiel durchgehend einen Querschnittsradius R_{P} besitzt, der dem Radius der Austrittsöffnung 5 des Zyklons entspricht. Die Produktausleitung 20 weist nach Art eines Siphons einen U-förmigen Leitungsabschnitt auf, der im Einsatz der Vorrichtung 1 mit einem Krümmer 21 geodätisch nach unten und mit seinen Schenkeln 22, 23 nach oben gerichtet ist, wobei sich der Schenkel 22 unmittelbar an die Austrittsöffnung 5 anschließt. Krümmer 21 und Schenkel 22, 23 des U-förmigen Leitungsabschnitts so dimensioniert, dass in ihm eine Flüssigkeitssäule der Höhe H von beispielsweise 500 mm bis 800 mm aufrecht erhalten werden kann.

Beim Betrieb der Vorrichtung 1 strömt ein kryogenes Kältemittel, beispielsweise druckverflüssiges Kohlendioxid, das über die Zuleitung 15 mit einem Druck von mehr als 5,18 bar (abs.), beispielsweise einem Druck zwischen 18 bis 20 bar (abs.), zur Zuführungsdüse 14 geführt wird, in den Zyklon 2 ein. An der Zuführungsdüse 14 expandiert das Kohlendioxid unter Bildung eines Stroms aus Kohlendioxidgas und Kohlendioxidschnee, der tangential in den Ringraum 8 zwischen der Innenwand des Hinterabschnitts 3 und der Außenwand des Gasabzugsrohrs 7 einströmt und dort auf eine in Richtung des Vorderabschnitts absinkende spiralförmige Bahn 25 gezwungen wird, wie in Fig. 2 angedeutet. Anstelle von Kohlendioxid kann im Übrigen auch ein anderes kryogenes Kältemittel, wie beispielsweise flüssiger Stickstoff, zum Einsatz kommen.

Gleichzeitig mit dem Kältemittel wird ein zu kühlendes flüssiges Produkt über die Produktzuleitung 18 zugeführt. Das Produkt vermischt sich vor der Ausmündung 19 innig mit dem aus der Zuführungsdüse 14 eingetragenen Kältemittel und wird von dessen Strom mitgerissen. Dabei nimmt das Kältemittel Wärme vom Produkt auf und verdampft bzw. sublimiert dabei zumindest teilweise, wobei sich das Produkt abkühlt.

In an sich bekannter Weise transformiert die spiralförmige Bahn 25 des verdampften Kältemittels auf Höhe der Gasaustrittsöffnung 11 in eine innerhalb des Gasabzugsrohrs 7 aufsteigende Spiralbahn. Das am Gasabzugsrohr 7 entweichende gasförmige Kältemittel wird anschließend bevorzugt aufgefangen und beispielsweise zur Vorkühlung des zugeführten Kältemittels in der Zuleitung 15 eingesetzt. Durch die kreisförmigen Strömungen innerhalb des Zyklons 2 werden die Flüssigkeitstropfen bzw. Partikel des Produkts spätestens nach einigen Umdrehungen aufgrund der Fliehkraft an die Innenwand des kegelförmigen Vorderabschnitts 4 geschleudert und soweit abgebremst, dass sie sich aus der Strömung lösen und nach unten in Richtung der Austrittsöffnung 5 laufen. Das flüssige Produkt wird anschließend über den U-förmigen Leitungsabschnitt der Produktausleitung 20 abgeführt.

Die Zuführung und Expansion des Kältemittels im Zyklon 2 führt zu einem starken Strömungsdruck des Produkts in Richtung auf die Produktausleitung 20. Beim Abströmen über die Produktausleitung 20 muss das Produkt jedoch den Schenkel 23 des U-förmigen Leitungsabschnitts und damit einen der Höhe H entsprechenden hydrostatischen Druck überwinden, der als Gegendruck zum Strömungsdrück des Produkts wirkt. Der Gegendruck von beispielsweise 0,05 bar bis 0,08 bar führt zu einer längeren durchschnittlichen Kontaktzeit der Flüssigkeitströpfchen des Produkts mit dem Kältemittel und damit zu einer wesentlich stärkeren Abkühlung des Produkts im Vergleich zu einer direkt nach unten geführten Ausleitung. Im Übrigen ist die erfindungsgemäße Vorrichtung 1 in gleicher Weise auch zur Kühlung eines pulverförmigen Produkts geeignet.

### Bezugszeichenliste

- 1.: Vorrichtung
- 2.: Zyklon
- 3.: Hinterabschnitt
- 4.: Vorderabschnitt
- 5.: Austrittsöffnung
- 6.: Deckel
- 7.: Gasabzugsrohr
- 8.: Ringraum
- 9.: Achse
- 10.: -
- 11.: Gasaustrittsöffnung
- 12.: Ebene
- 13.: -
- 14.: Zuführungsdüse
- 15.: Zuleitung
- 16.: Zuführungsabschnitt
- 17.: Flanschverbindung
- 18.: Produktzuleitung
- 19.: Austrittsöffnung
- 20.: Produktausleitung
- 21.: Krümmer
- 22.: Schenkel
- 23.: Schenkel
- 24.: -
- 25.: Bahn
- Bz: Breite des Ringspalts
- R_{G}: Innenradius Gasableitung
- Rp: Innenradius Produktausleitung
- Rz: Innenradius Hinterabschnitt des Zyklons
- H: Höhe einer Flüssigkeitssäule in der Produktausleitung
- D: Abstand zwischen Zuführungsdüse und Produktzuleitung

## Patentansprüche

1. Vorrichtung zum Kühlen von Produkten, mit einem Zyklon (2), der ein Gehäuse mit einem kreiszylinderförmigen Hinterabschnitt (3) und einen sich daran anschließenden, konisch zugeformten Vorderabschnitt (4) mit einer Austrittsöffnung (5) aufweist, wobei auf der vom Vorderabschnitt (4) entgegengesetzten oberen Stirnseite des Hinterabschnitts (3) ein Deckel (6) mit einer durch diesen konzentrisch hindurchgeführten, im Innern des Zyklons (2) beabstandet vom Deckel (6) mit einer kreisförmigen Gasaustrittsöffnung (11) ausmündenden Gasabzugsleitung (7) angeordnet ist, mit einer an einer Zuleitung (15) für ein kryogenes Kältemittel angeschlossenen Zuführungsdüse (14), die tangential in den Hinterabschnitt (3) im Bereich der oberen Stirnseite einmündet, und mit mindestens einer in den Hinterabschnitt (3) einmündenden Zuleitung (18) für ein zu kühlendes Produkt,
**dadurch gekennzeichnet,**
**dass** die Austrittsöffnung (5) des Vorderabschnitts (4) mit einer Produktausleitung (20) für gekühltes Produkt strömungsverbunden ist, in der Mittel (21, 22, 23) zum Aufbau eines dem Strömungsdruck des durch die Produktausleitung (20) abströmenden Produkts entgegen wirkenden Gegendrucks angeordnet sind, wobei
die Mittel (21, 22, 23) zum Aufbau eines Gegendrucks ein Drosselventil oder eine Blende und/oder einen geodätisch nach oben verlaufenden Leitungsabschnitt (23) der Produktausleitung (20) umfassen, in dem im Betrieb der Vorrichtung eine Flüssigkeitssäule aufbaubar ist, deren hydrostatischer Druck als Gegendruck wirkt.

2. Vorrichtung nach Anspruch 1, **dadurch gekennzeichnet, dass** die Zuleitung (18) für das Produkt derart in den Hinterabschnitt (3) einmündet, dass ein aus ihr entströmender Produktstrom in den Strom des an der Zuführungsdüse (14) eingetragenen Kältemittels gerichtet ist.

3. Vorrichtung nach einem der vorhergehenden Ansprüche, **dadurch gekennzeichnet, dass** die Zuleitung (18) für das Produkt axial beabstandet von der Zuführungsdüse (14) für das Kältemittel in den Hinterabschnitt (3) des Zyklons (2) einmündet.

4. Vorrichtung nach einem der vorhergehenden Ansprüche, **dadurch gekennzeichnet, dass** die Zuleitung (18) für das Produkt zumindest mit ihrem in den Zyklon (2) einmündenden Endabschnitt im wesentlichen parallel zu einer Längsachse (9) des Zyklons (2) angeordnet ist.

5. Verfahren zum Kühlen von Produkten unter Verwendung einer Vorrichtung nach einem der vorhergehenden Ansprüche, bei dem ein kryogenes Kältemittel an einer Zuführungsdüse (14) tangential in den Hinterabschnitt (3) des Gehäuses eines Zyklons (2) eingeleitet wird, über eine in den Zyklon (2) einmündende Zuleitung (18) ein zu kühlendes Produkt in den Strom des eingeleiteten Kältemittels eingetragen wird und sich mit diesem vermischt, anschließend das Gemisch aus Kältemittel und Produkt im Zyklon (2) getrennt wird, wobei das Produkt über eine aus einem sich an den Hinterabschnitt (3) anschließenden konisch zugeformten Vorderabschnitt (4) ausmündende Produktausleitung (20) und verdampftes Kältemittel über eine in den Hinterabschnitt (3) einmündende Gasabzugsleitung (7) abgeführt wird, **dadurch gekennzeichnet,**
**dass** der in der Produktausleitung (20) abströmseitig ein dem Strömungsdruck des abströmenden Produkts entgegen wirkender Gegendruck erzeugt wird, wobei der Gegendruck auf einen Wert von 0,03 bis 0,2 bar, bevorzugt zwischen 0,05 und 0,1 bar eingestellt wird.

6. Verfahren nach Anspruch 5, **dadurch gekennzeichnet, dass** als kryogenes Kältemittel flüssiges Kohlendioxid oder flüssiger Stickstoff zum Einsatz kommt.

7. Verfahren nach einem der Ansprüche 5 oder 6, **dadurch gekennzeichnet, dass** das Produkt ein flüssiges oder pulverförmiges Produkt ist.

## Claims

1. Apparatus for cooling products, having a cyclone (2) which has a housing with a circular-cylindrical rear section (3) and with a conically shaped front section (4), adjoining said rear section, with an outlet opening (5), wherein, at the upper face side, opposite the front section (4), of the rear section (3), there is arranged a cover (6) which has a gas extraction line (7) passed through it in a concentric manner and which opens out in the interior of the cyclone (2) by way of a circular gas outlet opening (11) in a manner spaced apart from the cover (6), having a supply nozzle (14) which is connected to a feed line (15) for a cryogenic refrigerant and which opens into the rear section (3) in the region of the upper face side in a tangential manner, and having at least one feed line (18) for a product to be cooled, which at least one feed line opens into the rear section (3),
**characterized**
**in that** the outlet opening (5) of the front section (4) is connected in terms of flow to a product discharge line (20) for cooled product, in which product discharge line means (21, 22, 23) for building up a counterpressure acting counter to the flow pressure of the product flowing away through the product discharge line (20) are arranged, wherein
the means (21, 22, 23) for building up a counterpressure comprise a throttle valve or an orifice plate and/or a geodetically upwardly extending line section (23) of the product discharge line (20), in which line section a liquid column whose hydrostatic pressure acts as counterpressure can be built up during operation of the apparatus.

2. Apparatus according to Claim 1, **characterized in that** the feed line (18) for the product opens into the rear section (3) in such a way that a product stream flowing from said feed line is directed into the stream of the refrigerant introduced at the supply nozzle (14).

3. Apparatus according to either of the preceding claims, **characterized in that** the feed line (18) for the product opens into the rear section (3) of the cyclone (2) in a manner axially spaced apart from the supply nozzle (14) for the refrigerant.

4. Apparatus according to one of the preceding claims, **characterized in that** the feed line (18) for the product is arranged, at least with its end section opening into the cyclone (2), in a manner substantially parallel to a longitudinal axis (9) of the cyclone (2).

5. Method for cooling products using an apparatus according to one of the preceding claims, in which method a cryogenic refrigerant is introduced in a tangential manner into the rear section (3) of the housing of a cyclone (2) at a supply nozzle (14), a product to be cooled is introduced, via a feed line (18) opening into the cyclone (2), into the stream of the refrigerant introduced and is mixed therewith, and subsequently the mixture of refrigerant and product is separated in the cyclone (2), wherein the product is discharged via a product discharge line (20) which opens out from a conically shaped front section (4) connected to the rear section (3), and evaporated refrigerant is discharged via a gas extraction line (7) opening into the rear section (3),
**characterized**
**in that** a counterpressure acting counter to the flow pressure of the product flowing away is generated in the product discharge line (20) on the outflow side, wherein the counterpressure is set to a value of 0.03 to 0.2 bar, preferably of between 0.05 and 0.1 bar.

6. Method according to Claim 5, **characterized in that** liquid carbon dioxide or liquid nitrogen is used as cryogenic refrigerant.

7. Method according to either of Claims 5 and 6, **characterized in that** the product is a liquid or pulverulent product.

## Revendications

1. Dispositif de refroidissement de produits, comprenant un cyclone (2), qui comporte un boîtier pourvu d'une portion arrière (3) de forme cylindrique circulaire et une portion avant (4), façonnée conique et se rattachant à celle-ci, dotée d'une ouverture de sortie (5), un couvercle (6) étant disposé sur le côté frontal supérieur de la portion arrière (3), à l'opposé de la portion avant (4), lequel couvercle comporte une conduite d'extraction de gaz (7) passant à travers celui-ci de manière concentrique et débouchant à l'intérieur du cyclone (2) à distance du couvercle (6) avec une ouverture de sortie (11) de forme circulaire, comprenant une buse d'amenée (14) raccordée à une conduite d'arrivée (15) pour un réfrigérant cryogène, laquelle débouche tangentiellement dans la portion arrière (3) dans la zone du côté frontal supérieur, et comprenant au moins une conduite d'arrivée (18) pour un produit à refroidir qui débouche dans la portion arrière (3),
**caractérisé en ce que**
l'ouverture de sortie (5) de la portion avant (4) est reliée fluidiquement à une conduite de sortie de produit (20) pour du produit refroidi, dans laquelle sont disposés des moyens (21, 22, 23) destinés à établir une contrepression qui agit à l'opposé de la pression d'écoulement du produit évacué à travers la conduite de sortie de produit (20),
les moyens (21, 22, 23) destinés à établir une contrepression comprenant une vanne d'étranglement ou un obturateur et/ou une portion de conduite (23) de la conduite de sortie de produit (20) qui suit un tracé vers le haut du point de vue géodésique, dans laquelle peut être créée une colonne de liquide lors du fonctionnement du dispositif, dont la pression hydrostatique fait office de contrepression.

2. Dispositif selon la revendication 1, **caractérisé en ce que** la conduite d'arrivée (18) pour le produit débouche dans la portion arrière (3) de telle sorte qu'un flux de produit émergeant de celle-ci est dirigé dans le flux du réfrigérant introduit au niveau de la buse d'amenée (14).

3. Dispositif selon l'une des revendications précédentes, **caractérisé en ce que** la conduite d'arrivée (18) pour le produit débouche dans la portion arrière (3) du cyclone (2) espacée axialement de la buse d'amenée (14) pour le réfrigérant.

4. Dispositif selon l'une des revendications précédentes, **caractérisé en ce que** la conduite d'arrivée (18) pour le produit, au moins avec sa portion d'extrémité qui débouche dans le cyclone (2), est disposée sensiblement parallèlement à un axe longitudinal (9) du cyclone (2).

5. Procédé de refroidissement de produits en utilisant un dispositif selon l'une des revendications précédentes, avec lequel un réfrigérant cryogène est introduit tangentiellement dans la portion arrière (3) du boîtier d'un cyclone (2) au niveau d'une buse d'amenée (14), un produit à refroidir est incorporé dans le flux du réfrigérant introduit par le biais d'une conduite d'arrivée (18) débouchant dans le cyclone (2) et se mélange avec celui-ci, le mélange de réfrigérant et de produit étant ensuite séparé dans le cyclone (2), le produit étant évacué par le biais d'une conduite de sortie de produit (20), qui débouche hors d'une portion avant (4) façonnée de manière conique qui se rattache à la portion arrière (3), et le réfrigérant vaporisé étant évacué par le biais d'une conduite d'extraction de gaz (7) qui débouche dans la portion arrière (3),
**caractérisé en ce**
**qu'**une contrepression qui agit à l'opposé de la pression d'écoulement du produit évacué est générée du côté amont dans la conduite de sortie de produit (20), la contrepression étant réglée à une valeur de 0,03 à 0,2 bar, de préférence entre 0,05 et 0,1 bar.

6. Procédé selon la revendication 5, **caractérisé en ce que** le réfrigérant cryogène utilisé est du dioxyde de carbone liquide ou de l'azote liquide.

7. Procédé selon l'une des revendications 5 et 6, **caractérisé en ce que** le produit est un produit liquide ou pulvérulent.
